# EUROPÄISCHE PATENTSCHRIFT

(11) **EP 2 466 697 B1**
(45) Veröffentlichungstag und Bekanntmachung des Hinweises auf die Patenterteilung: **22.01.2020**
(21) Anmeldenummer: 10195716.5
(22) Anmeldetag: 17.12.2010
(51) Int. Cl.: H01R 4/2433, H01R 13/506, H01R 13/6585, H01R 13/6461

(54) **Datenkabelanschlussmodul sowie ein Verfahren zu dessen Konfektion an einem Kabel**
Data cable connection module and method for producing same on a cable
Module de raccordement de câble de données et procédé destiné à sa confection sur un câble

(43) Veröffentlichungstag der Anmeldung: 20.06.2012
(73) Patentinhaber: LEONI Kabel GmbH, 90402 Nürnberg (DE)
(72) Erfinder: Engels, Yvan, 04932 Großthiemig (DE); Schuh, Wolfgang, 97909 Stadtprozelten (DE); Klees, Ernst, 80939 München (DE); Zellner, Joachim, 94269 Rinchnach (DE)
(74) Vertreter: FDST Patentanwälte

(56) Entgegenhaltungen:
- EP-A2- 0 982 815
- DE-A1-102004 004 229
- US-A1- 2006 246 780
- US-B1- 6 224 423
- US-B1- 6 287 149

## Beschreibung

Die Erfindung betrifft ein Datenkabelanschlussmodul sowie ein Verfahren zu dessen Konfektion an einem Kabel.

Aus dem Stand der Technik, bspw. der DE102004004229B4, ist bekannt, an einem mehradrigen Kabel ein Kontaktmodul anzubringen. Dieses Datenkabelanschlussmodul am konfektionierten mehradrigen Kabel mit einem Kabelstecker und einem Buchsenelement ist zwar ein grosser Fortschritt gegenüber der bisherigen aufwändigen Neuinstallation bei Wechsel der Buchsen/Stecker, es ist aber verbesserungsfähig:
Das bekannte Datenkabelanschlussmodul ist recht lang, da es im wesentlichen drei Baugruppen aufweist, nämlich ein Fixierelement, in dem die vereinzelten Kabeladern fixiert und kontaktierbar räumlich definiert angeordnet werden; ein Hülsenelement, in dem die vereinzelten Adern geschirmt geführt werden; und ein auswechselbares Kontaktmodul mit Gehäuse und einem genormten Steckgesicht.

Das bekannte Kontaktmodul kann mit seinem Fixierelement - nur über Spezialwerkzeuge lösbar - verbunden werden und weist einerseits Anschlusskontakte für die Fixierelementkontakte und andererseits eine übliche Anschlusskomponente, bspw. eine RJ45 Buchse, sowie ein dazwischenliegendes Hülsenelement auf. Die Schirmung der vereinzelten Kabeladern gegeneinander erfolgt beim bekannten Datenkabelanschlussmodul hauptsächlich durch Metallplatten, die sternartig im Hülsenelement in einem Isolator aufgenommen sind, jeweils Adernpaare von anderen Adernpaaren abschirmen sollen und Bestandteil des Kontaktmoduls sind. Es fehlt ein durchgezogener Außenschirm und der Anschluss des inneren Schirmblechsterns am Fixierelement - somit neigt das bekannte Datenkabelanschlussmodul zu Strahlungslecks.

Daher kann mit dem bekannten Datenkabelanschlussmodul nur Cat.7 erreicht werden und in engeren Kabelkanälen ist es nicht einsetzbar. Die nicht durchgängige Schirmung ist nur für Übertragungsgeschwindigkeiten bis ca. 600 MHz geeignet, da Strahlungslecks auftreten und keine ausreichende Rückflussdämpfung für Frequenzen von 1GHz und eine Anhebung des Grenzwertes auf 10dB möglich ist. Somit kann das bekannte Datenkabelanschlussmodul nur Cat.6_{A} (ISO/IEC 11801) erfüllen, was einem herkömmlichen RJ45-Stecker entspricht.

Schließlich ist das bekannte Datenkabelanschlussmodul nur mit Spezialwerkzeug von der Hülseneinheit abtrennbar, um ein neues Kontaktmodul anbringen zu können, was auch begrenzte Austauschbarkeit bewirkt (ca. 10 Steckungen). Eine automatische Konfektionierbarkeit ist beim bekannten Datenkabelanschlussmodul schwierig bzw. unmöglich. Somit ist das bekannte "Datenkabelanschlussmodul" verbesserungsfähig.

Dadurch, dass die Aderkontaktierung kreisförmig erfolgt, kann eine Kontaktierung nicht automatisch erfolgen (Zugriff über 360° ist sehr schwierig).

Des Weiteren offenbart US 2006/246780 A1 ein Datenkabelanschlussmodul.

Es ist Aufgabe des Standes der Technik, die Nachteile des Standes der Technik zu vermeiden.

Die Aufgabe wird erfindungsgemäss durch ein Datenkabelanschlussmodul mit den Merkmalen des Patentanspruches 1 sowie ein Verfahren zur automatischen Konfektion des Datenkabelanschlussmoduls gemäß Anspruch 5 gelöst. Vorteilhafte Weiterbildungen ergeben sich aus den abhängigen Ansprüchen.

Das erfindungsgemäße Datenkabelanschlussmodul, wie in Anspruch 1 definiert, ermöglicht eine überraschend einfache automatische Herstellung desselben sowie eine einfache Handhabung - bspw. beim Austausch von Anschlussmodulen.

Allgemein wird das Fixierelement häufig auch als "Kabelstecker" bezeichnet, während das Kontaktmodul als Buchsenelement eingesetzt wird, welches je nach Anforderung des Netzwerks durch Stecken austauschbar ist.

Das erfindungsgemässe Datenkabelanschlussmodul zeigt gegenüber bekannten derartigen Moduln bessere technische Eigenschaften und eine erheblich vereinfachte Herstellbarkeit und Handhabbarkeit.

Der Einsatz der vorteilhaften neuen Datenkabel-Anschlussmoduln ist auch in Netzen mit 500 ≥ 1600 MHz, sogar bis über 3000 MHz möglich (Cat.7_{A}) und das neuartige Datenkabelanschlussmodul entspricht bei Vorsehen eines geeigneten Kontaktmoduls - z.B. TERA - Cat.7_{A}. Das Steckergesicht kann dann entsprechend ausgestaltet werden (z.B. TERA oder GG45).

Bei einer vorteilhaften Ausgestaltung ist beim erfindungsgemässen Datenkabelanschlussmodul das Fixierelement sowie das Kontaktmodul polygon und weist Rastelemente für einen - bspw. mittels Schaubendreher - reversibel öffenbaren Schnappverschluss gemeinsam mit entsprechenden Rastelementen am Kontaktmodul auf.

Es können sowohl am Fixierelement als auch am Kontaktmodul eine oder mehrere Einrichtungen zur Zentrierung und/oder zur korrekten Ausrichtung des Fixierelements während des Einführens in den hinteren Abschnitt des Kontaktmoduls vorgesehen sein. Bevorzugt entspricht das Front-Steckgesicht des austauschbaren Kontaktmoduls den Normen ISO/EC 11801 oder EN 50173.

Die Erfindung beinhaltet aber auch ein vorteilhaftes, bevorzugt automatisch in Konfektionierautomaten zumindest teilweise durchführbares Verfahren zur Konfektionierung eines derartigen Datenkabelanschlussmoduls gemäß Anspruch 5.

Besonders aufgrund der einfachen Ausgestaltung des Datenkabelanschlussmoduls mit wenig Einzelteilen ist eine automatische Konfektionierung problemlos möglich.

Das Fixierelement kann in einfacher Weise an einem Kabelende angebracht werden. Dazu wird zunächst das Kabel im Endbereich entmantelt und so in das FixierelementGehäuse eingebracht, dass die freigelegten Aderenden - hier acht Adern - in das Fixierelement hineinragen und der Kabelmantel in der Zugentlastung des Fixierelementes endet. Die freigelegten Aderenden werden um ein Schirmkreuz mit Aussenschirm paarweise angeordnet - auf die Aderenden werden - von der dem Kabel entgegengesetzten Seite - isolierende Adernaufnahmeblöcke - auch als Pusher bezeichnet - mit senkrecht zu den Ader-Aussparungen verlaufenden Öffnungen für gebogene Schneidklemmkontakte aufgesetzt. Die Schneidklemmkontakte sind andererseits in Schneidklemmkontakaufnahmeblöcken aufgenommen, welche auch Kontaktöffnungen für Modulsteckkontakte aufweisen. Bei Einbau der Schneidkontaktaufnahmeblöcke werden die Aderisolation durchtrennt und so leitender Kontakt mit den Kupferadern und den Schneidkontakten hergestellt. Diese Anordnung ist in einem Fixierelementgehäuse befestigt. An ein derartiges Fixierelement, das hier mit einer über Schraubendreher od. dgl. öffenbare Rasteinrichtung verfügt, kann nun ein auswechselbares Kontaktmodulgehäuse angesteckt werden, das bspw. mit einer RJ45-Buchse oder aber einem sonstigen Anschlusselement ausgestaltet ist.

Das Kontaktmodul kann leicht durch Einbringen gebogener Schleifkontakte, welche mit mindestens einer Leiterplatte verbundene Anschlussenden haben, in einen Isolationshalter mit nachfolgendem Anbringen von Modulsteckkontakten für das Fixierelement an der Leiterplatte und Aufschieben eines Modulgehäuses hergestellt werden.

Dadurch, dass durch das Fixierelement eine Anordnung der Kabeladern, an die unterschiedliche Kontaktmoduln ("Buchsen") angesteckt werden können, geboten wird, kann in einfacher Weise ohne Löten od. dgl. ein den Anforderungen entsprechendes geeignetes Anschlusselement an- und wieder abgebaut werden. Insbesondere bei einem Kategoriewechsel eines Netzwerks von Cat6 auf Cat7 ist ein äusserst einfacher Umbau möglich, ohne dass aufwendig die Kabel neu gezogen oder angeschlossen werden müssen. Dadurch, dass gegenüber den herkömmlichen, auf dem Markt erhältlichen Kontaktmoduln nach DE102004004229B4 ein vollständiges Bauteil (das dort verwendete Hülsenelement) eingespart wird, kann eine vorteilhafte kürzere Baulänge erzielt werden. Da im Gegensatz zum bekannten Datenkabelanschlussmodul, das ein Schirmkreuz in der Mitte besitzt, was keinen ausreichenden Abstand von den Leitern hat, keinen umlaufenden Schirm besitzt und daher keine ausreichende Rückflussdämpfung aufweist, nunmehr eine umlaufende vollständige Schirmung im Fixierelement vorhanden ist, die an den Kontakten des Fixierelements endet, ist der ungeschirmte Bereich der Adern ungleich kürzer gegenüber der DE 102004004229B4 und es erfolgt eine erheblich bessere Rückflussdämpfung. Das System ist dadurch für höherwertige Stecker- und Netzwerksysteme EC7 bzw. Cat.7_{A} offen. Durch die Bauart ist es auch leicht, die Stecker an den Fixierelementen ohne Spezialwerkzeug zu montieren und ggf. auch zu demontieren, wobei bei einer bevorzugten Ausführungsform ein einfaches Werkzeug mit Klinge in die Verschlusseinrichtung eingesetzt und gedreht wird und so die Verriegelung zwischen Kontaktmodul und Fixierelement gelöst wird. Durch das erfindungsgemässe Steckersystem werden u.a. die nachfolgenden Vorteile erzielt:
- Leichte Umrüstung von RJ45 auf Cat.7_{A}-Komponenten möglich durch bessere Schirmung im Fixierelement
- Einfachere automatische und händische Konfektionierung, da weniger Teile
- Herstellung ohne Schneidwerkzeuge
- Leicht ohne Spezialwerkzeug zu entriegeln, falls Auseinanderbau gewünscht;
- in engeren Kabelkanälen, als bisher möglich, einsetzbar, daher grösserer Einsatzbereich

Ferner ist beim erfindungsgemässen Datenkabelanschlussmodul bei lediglich einem einzelnen defekten frontalen Kontaktmodul oder aber bei Wunsch nach einem anderen Kontaktmodul nunmehr nicht mehr die komplette Verkabelung samt Buchse auszutauschen oder umzuinstallieren, sondern es reicht aus, schnell und einfach das defekte oder unerwünschte Kontaktmodul vom Fixierelement abzunehmen und auf dieses ein neues Kontaktmodul aufstecken.

So kann bei Veränderung der Konfiguration des Steckgesichtes - beispielsweise bei einem erforderlichen Übergang zu einem anderen Buchsen - oder Steckertyp - ohne den aus dem Stand der Technik gefürchteten Austausch der kompletten, fest miteinander verbundenen Kabel-Kontaktmodul-Einheit beziehungsweise Kabel-Buchsen-Einheit, dies schnell und einfach bewerkstelligt werden. Es wird also ein verbessertes Datenkabelanschlussmodul bereitgestellt, das bei Schadhaftigkeit eines einzelnen Kontaktmoduls nicht den teuren, mühsamen und zeitintensiven Austausch der gesamten, fest miteinander verbundenen Kabel-Kontaktmodul-Einheit oder Kabel-Buchsen-Einheit erfordert und welches schnell, einfach und kostengünstig die Realisierung unterschiedlicher Steckgesichtkonfigurationen - und damit eine bequeme Anpassung des Steckgesichtes an unterschiedliche Gegenstecker - ermöglicht.

Nachfolgend wird die Erfindung anhand von Ausführungsbeispielen sowie der begleitenden Zeichnung näher beschrieben. Darin zeigt:
Fig. 1 eine schematische Explosionsansicht des erfindungsgemässen Datenkabelanschlussmoduls;
Fig. 2 eine schematische Explosionsansicht einer Ausführungsform des Kontaktmoduls für Cat.6_{A};
Fig. 3 ein Detail miteinander in Eingriff zu bringender Bestandteile von Fixierelement und Kontaktmodul
Fig.4 eine perspektivische Ansicht des zusammengebauten Datenkabelanschlussmoduls; und
Fig.5 eine Seitenansicht des zusammengebauten Datenkabelanschlussmoduls der Fig.4 .

Wie aus Fig. 1 ersichtlich, umfasst das erfindungsgemässe Datenkabelanschluss-modul zur Positionierung, Vereinzelung und Fixierung der Adern 1 ein Fixierelement 3 . Dieses dient zur festen geometrischen Anordnung der Adernenden für Steckverbindungen. Das Fixierelement 3 ist am mit dem Datenkabelanschlussmodul zu versehenden Kabelende angebracht und umfasst ein Fixierelementgehäuse 4 mit Kabeleinlass, Übergänge zwischen Adern und Kontakteinrichtungen sowie entsprechende Schirmungseinrichtungen 5, die paarweise die Adern gegeneinander abschirmen und auch einen Aussenschirm zur Vermeidung elektromagnetischer Störungen bieten.

Dazu besitzen bei der in Fig.1 dargestellten Ausführungsform die sternartig verzweigten Schirmeinrichtungen 5 seitliche Schirmbleche für die dazwischen positioniert in Adernaufnahmeblöcken (Pushern) (16) paarweise gehaltenen Adern 1 und sonstige elektrische Leiter (Schneidklemmkontakte). In Berührung mit den Adernaufnahmeblöcken befindet sich jeweils ein Schneidklemmkontaktaufnahmeblock 18 für Schneidklemmkontakte 14. Die Schneidklemmen dringen durch eine entsprechende Öffnung im jeweiligen Adernaufnahmeblock 16 und durchtrennen dort unter Kontaktierung der jeweiligen Leiter die Adernisolierung. Ausserhalb der Adernaufnahmeblöcke 16 sind die Schneidklemmkontakte 14 in Schneidklemmkontaktaufnahmeblöcken 18 mit Kontaktöffnungen für Steckelemente 12 von aufsteckbaren Moduln versehen. Um diesen Aufbau wird ein Fixierelementgehäuse 4 angeordnet, welches einen Aussenschirm bietet und eine Kabelzugentlastung sowie ggf. auch Rastelemente für anzuschliessende Kontaktmoduln 7 aufweisen kann.

Das Fixierelement 3 endet vorne mit den Schneidklemmkontaktaufnahmeblöcken 18 mit Kontaktöffnungen, in welche die Modulsteckkontakte 12 eingesteckt werden können.

Das Anbringen des Fixierelements 3 am Datenkabel kann reversibel und irreversibel erfolgten. Eine irreversible Anbringung kann beispielsweise durch Verkleben, Eingiessen, eine Klemmbefestigung oder Verpressen des Kabelmantels mit dem Fixierelement 3 erfolgen.

Ein reversibel und austauschbar am Fixierelement 3 anbringbares Kontaktmodul 7 - in Fig. 1 als TERA Anschlussmodul ausgebildet - weist Schleifkontakte 10 in einem Kunststoffisolationshalter 32 auf, welche Anschlussenden 6 zu einer Kontaktleiterplatte 20 besitzen. Die daran angeschlossene/gesteckte - Kontaktleiterplatte 20 verbindet die Schleifkontakte mit Modulsteckkontakten 12. Die Modulsteckkontakte 12 sind teilweise in einem Abschirmisolatorblock 31 aufgenommen, der die geometrische Anordnung derselben festlegt. Die stiftartigen Modulsteckkontakteenden, die aus dem Abschirmisolatorblock 31 herausragen, können elektrisch leitend mit den vorderen Enden der Schneidklemmkontakte 14 in Stecköffnungen im Schneidklemmkontaktaufnahmeblock 18 des Fixierelements 3 zusammengesteckt werden und so Fixierelement und Kontaktmodul verbinden (s. Fig. 3).

Das Kontaktmodulgehäuse 8 weist in Fig. 1 vorn eine Buchse/Steckgesicht 9 gemäss TERA mit elektrisch leitenden Schleifkontakten 10 sowie ggf. einer Befestigungsfeder 34 auf.

In Fig. 2 ist eine andere Ausführungsform des Kontaktmoduls 7 als RJ45-Element dargestellt. Bei der RJ45-Ausführungsform werden über eine Auflage gebogene Schleifkontakte 10 auf eine Leiterplatte so gesetzt, dass sie mit ihr und einer Kompensationsleiterplatte eine Verbindung herstellen und einem Kunststoffisolationshalter 32 aufgenommen. Die Leiterplatte 20a wird nun leitend in eine zweite Leiterplatte 20, welche die Modulsteckkontakte 12 des Kontaktmoduls anschliesst, gesteckt. Die Modulsteckkontakte 12 sind teilweise in einem Abschlussisolatorblock 31 aufgenommen, welcher die Kontakte 12 während des Steckens stabilisiert und das RJ45 Kontaktmodul abschliesst. Um diese Anordnung verläuft das Kontaktmodulgehäuse 8, welches ggf. eine Befestigungsfeder 34 sowie eine Schirmfeder 33 für den Kunststoffisolationshalter 32 aufweist.

Im zusammengebauten Zustand stehen die Enden der Modulsteckkontakte 12 des auswechselbaren Kontaktmodulgehäuses 8 mit den Schneidklemmkontakten 14 in dem Schneidklemmkontaktaufnahmeblock 18 elektrisch leitend in Verbindung. In der Regel ist das Fixierelement 3 polygon, u.a., um eine leichte Positionierung der verschiedenen Stecker/Buchsenanordung zu erzielen.

Am Fixierelement 3 können auch eine oder mehrere Einrichtungen zur Zentrierung und/oder zur korrekten Ausrichtung des Fixierelements 3 während des Einsteckens des Kontaktmoduls 7 vorgesehen sein, beispielsweise in Form von Führungsnasen und hierzu korrespondierenden Führungsnuten.

Bei der automatisierten Herstellung des erfindungsgemässen Fixierelements wird zunächst der Kabelmantel vom Kabel an dessen Ende entfernt und die so freigelegten Adern 1 in das Fixierelementgehäuse 4 gezogen. Dort werden die Adern 1 in Führungsblöcke 16 eingezogen, die Schneidklemmkontaktführungen besitzen, durch die in rechtem Winkel zum Verlauf der Ader 1 ein Schneidklemmkontakt 14 an der Ader 1 durch Einschneiden der Adernisolierung angeschlossen werden kann. Die so angeschlossenen Schneidklemmkontakte 14 werden nun mit ihren freien Enden gebogen und in Öffnungen von Schneidklemmkontaktaufnahmeblöcken 18 eingebracht, die um ein Schirmkreuz 5 mit Aussenschild gruppiert werden. Durch die in Öffnungen im jeweiligen Schneidklemmkontaktaufnahmeblock 3 von aussen zugänglichen Schneidklemmkontaktenden kann sodann das Anstecken und Anschluss eines Kontaktmoduls 7 stattfinden.

Ein Kontaktmodul 7 kann ebenfalls automatisch erstellt werden. Bei einem Kontaktmodul 7 nach TERA, wie es in Fig.1 und im Detail auch in Fig. 3 gezeigt ist, werden zunächst die Kontaktdrähte für die Schleifkontakte 10 korrekt gebogen in einen Kunststoffisolationshalter 32 eingelegt und sodann gemeinsam mit diesen in das Kontaktmodulgehäuse 8 eingeschoben. Die rückwärtigen Enden 6 der Schleifkontakte enden auf Leiterplatten 20 enden. Auf der entgegengesetzten Oberfläche der Leiterplatten 20 befinden sich - in Abschlussisolatorblöcken 31 teilweise aufgenommen, die Modulstecckontakte 12. Sie können in die Kontaktöffnungen der Schneidklemmkontaktaufnahmeblöcke 14 des Fixierelements 3 eingesteckt werden und so zuverlässig eine elektrisch leitende Verbindung zwischen Fixierelement 3 und Modul 7 ohne Löten od. dgl. Kabel reversibel herstellen. Das Datenkabel wird somit mit den erwünschten Anschlussmoduln ausgestattet und so ggf. eine Uminstallation erleichtert.

RJ45 Moduln, wie in Fig. 2 gezeigt, können in ähnlicher Weise automatisch hergestellt werden. Dabei werden Schleifkontakte 10 um einen Träger gebogen, in einem Kunststoffisolationshalter 32 -ggf. auch mit einer Kompensationsschaltung - eingelegt und an einer Leiterplatte 20a durch Aufbringen angeschlossen, die in eine weitere, dazu rechtwinkelig verlaufende Leiterplatte 20 eingeschoben wird. Leiterplatte 20 trägt die teilweise in einem Kunststoffisolationshalter 32 aufgenommenen Modulsteckkontakte 12 wie bei der Ausführungsform des TERA-Steckers.

Demzufolge können sowohl die Kontaktmoduln als auch das Fixierelement problemlos automatisch hergestellt bzw. Kabel mit denselben konfektioniert werden und ein erheblicher Arbeitsaufwand für Nachinstallation erspart bzw. die Anschlusssicherheit erhöht werden.

Obwohl die Erfindung anhand bevorzugter Ausführungsbeispiele erläutert wurde, ist dem Fachmann offensichtlich, dass sie keineswegs auf die erläuterten Ausführungsformen eingeschränkt ist, sondern sich auf den Schutzumfang der Ansprüche erstreckt.

### Bezugszeichenliste

- 1: Ader
- 3: Fixierelement
- 4: Fixierelementgehäuse
- 5: Schirmeinrichtungen
- 6: Ende der Schleifkontakte 10
- 7: Kontaktmodul (Stecker od. Buchse)
- 8: auswechselbares, frontwärtiges Kontaktmodulgehäuse
- 9: Steckgesicht des Kontaktmoduls
- 10: elektrisch leitende Kontaktelemente von 7
- 12: Modulsteckkontakte von 7
- 13: Adern-Aussparung in 16
- 14: Schneidklemmkontaktaufnahmeblock von 3
- 16: Adernaufnahmeblock (Pusher) von 3
- 18: Schneidklemmkontaktaufnahme von 3
- 20: Kontaktleiterplatte(n) von 3
- 20a: Kontaktleiterplatte des RJ45-Steckers
- 31: Abschlussisolatorblock von 7
- 32: Kunststoffisolationshalter von RJ45 von 7
- 33: Schirmfeder von RJ45 von 7
- 34: Kontaktfeder des Kontaktmodulgehäuses 8 bei TERA

## Patentansprüche

1. Datenkabelanschlussmodul, mit:
- einem Fixierelement (3) zur Positionierung und Fixierung der Adern (1) eines mehradrigen Kabels, das an einem Ende des Kabels angebracht ist, mit:
• Adernaufnahmeblöcken (16), mit Adernführungen (13) und Anschlussöffungen für gebogene Schneidklemmkontakte (14)
• Schneidklemmkontaktaufnahmeblöcken (18) zum Haltern der angeschlossenen Schneidklemmkontakte (14) mit Kontaktöffnungen, wobei in Berührung mit den Adernaufnahmeblöcken (16) sich jeweils ein Schneidklemmkontaktaufnahmeblock (18) für die Schneidklemmkontakte befinden und wobei die Adernaufnahmeblöcke (16) Schneidklemmkontaktführungen aufweisen, durch die in einem rechten Winkel zum Verlauf der Adern betrachtet die Schneidklemmkontakte (14) an die Adern durch Einschneiden der Adernisolierung angeschlossen sind,
• einem zentrischen metallischen Schirmstern (5) mit äußeren Schirmelementen, die zwischen / um die Schneidklemmkontaktaufnahmeblöcke (18) angeordnet sind und der jeweils zwei Adern gegen andere Adernpaare schirmt und mit dem Fixierelementgehäuse (4) in leitender Verbindung steht;
• einem Fixierelementgehäuse (4); und
- einem lösbar mit dem Fixierelement (3) verbindbaren auswechselbaren Kontaktmodul (7) mit einem Kontaktmodulmetallgehäuse (8)
• einem im Kontaktmodulmetallgehäuse (8) angeordneten Isolationshalter (32) zur Aufnahme von gebogenen Schleifkontakten (10) mit Anschlussenden (6) zum Anschluss an eine Leiterplatte (20);
• mindestens einer Leiterplattenplatte (20) zwischen Schleifkontakten (10) und Modulsteckkontakten (12), welche Schleifkontaktenden (6) mit Modulsteckkontakten (12) für das Fixierelement (3) verbindet
• einem Front-Steckergesicht (9) für externe Verbinder entsprechend den Anforderungen; und
• eienm Fixierelementanschluss-Steckgesicht mit in mindestens einem Abschlussisolatorblock (31) geführten Modulsteckkontakten (12) wobei
- das Fixierelement (3) und das Kontaktmodul (7) so ausgestaltet sind, dass sie unter Herstellung einer elektrischen Verbindung zwischen Modulsteckkontakten (12) mit den Schneidklemmkontakten (14) in Eingriff bringbar sind, sodass die Kabeladern (1) des Fixierlements (3) mit den Schleifkontakten (10) des Kontaktmoduls (7) in elektrisch leitender Verbindung stehen, wobei die Schneidklemmkontakte (14) in den Schneidklemmkontaktaufnahmeblöcken (18) aufgenommen sind, welche die Kontaktöffnungen für die Modulsteckkontakte (12) aufweisen.

2. Datenkabelanschlussmodul nach Anspruch 1,
**dadurch gekennzeichnet, dass** das Fixierelement (3) polygon ist und Rastelemente für einen reversibel öffenbaren Schnappverschluss gemeinsam mit entsprechenden Rastelementen am Kontaktmodul (7) aufweist.

3. Datenkabelanschlussmodul nach einem der vorhergehenden Ansprüche, **dadurch gekennzeichnet, dass** am Fixierelement (3) und am Kontaktmodul (7) eine oder mehrere Einrichtungen zur Zentrierung und/oder zur korrekten Ausrichtung des Fixierelements (3) während des Ansteckens des Kontaktmoduls am Fixierelement vorgesehen sind.

4. Datenkabelanschlussmodul nach einem der vorhergehenden Ansprüche, **dadurch gekennzeichnet, dass** das Steckgesicht (9) des Kontaktmoduls (7) Anschlussnormen entspricht, ausgewählt aus ISO/EC 11801 und EN 50173.

5. Verfahren zur Konfektionierung eines Datenkabelanschlussmoduls nach einem der vorangehenden Ansprüche, **gekennzeichnet durch**:
- Herstellen des an einem Datenkabel angeschlossenen Fixierelements durch:
• Entfernen des Kabelmantels unter Freilegen der isolierten Adern eines Datenkabels,
• Einbringen der isolierten Adern in Aderaufnahmeblöcke mit Schneid klemmkontaktöffnungen;
• Einbringen von gebogenen Enden von Schneidklemmkontakten in die Schneidklemmkontaktöffnungen der Adernaufnahmeblöcke unter Durchtrennung der Adernisolation und Kontaktierung der elektrischen Leiter;
• Aufschieben von Schneidklemmkontaktaufnahmen auf die freien Enden der Schneidklemmkontakte;
• Vorsehen eines Schirmsterns mit äusseren Schirmelementen zwischen/um die Schneidklemmkontaktaufnahmen;
• Einbringen der Anordnung in ein Fixierelementgehäuse
- Herstellen eines Kontaktmoduls **durch**:
• Vorlegen gebogener Schleifkontakte mit Anschlussenden und Schleifkontaktbereichen;
• Einbringen derselben in einen Isolationshalter;
• Anschluss mindestens einer Leiterplatte an den Anschlussenden der Schleifkontakte;
• Anschluss von Modulsteckkontakten an die mindestens eine Leiterplatte unter Herstellung einer elektrischen Verbindung zwischen den Schleifkontakten und den Modulsteckkontakten **durch** die mindestens eine Leiterplatte;
• Einbringen der Modulsteckkontakte in mindestens einen Abschlussisolatorblock und
• Einbringen des Aufbaus in ein Kontaktmodulgehäuse

6. Verfahren nach Anspruch 5,
**dadurch gekennzeichnet, dass** es zumindest teilweise von Automaten durchgeführt wird.

## Claims

1. Data cable connection module, comprising:
- a fixing element (3) for positioning and fixing the cores (1) of a multicore cable, which fixing element is fitted to one end of the cable, having:
• core receiving blocks (16) with core guides (13) and connection openings for bent insulation-displacement contacts (14),
• insulation-displacement contact receiving blocks (18) for holding the connected insulation-displacement contacts (14) having contact openings, wherein in each case one insulation-displacement contact receiving block (18) for the insulation-displacement contacts is in contact with the core receiving blocks (16), and wherein the core receiving blocks (16) have insulation-displacement contact guides through which, as viewed at a right angle in relation to the profile of the cores, the insulation-displacement contacts (14) are connected to the cores by cutting into the core insulation,
• a central metal shielding star (5) having outer shielding elements which are arranged between/around the insulation-displacement contact receiving blocks (18) and which shielding star shields in each case two cores from other pairs of cores and is conductively connected to the fixing element housing (4);
• a fixing element housing (4); and
- an exchangeable contact module (7), which can be releasably connected to the fixing element (3), having a contact module metal housing (8),
• an insulation holder (32), which is arranged in the contact module metal housing (8), for receiving bent sliding contacts (10) having connection ends (6) for connection to a printed circuit board (20);
• at least one printed circuit board panel (20) between sliding contacts (10) and module plug-in contacts (12), which printed circuit board panel connects sliding contact ends (6) to module plug-in contacts (12) for the fixing element (3),
• a front plug face (9) for external connectors in accordance with the requirements; and
• a fixing element connection plug-in face with module plug-in contacts (12) which are guided in at least one terminal insulator block (31), wherein
- the fixing element (3) and the contact module (7) are configured such that they can be brought into engagement so as to establish an electrical connection between module plug-in contacts (12) and the insulation-displacement contacts (14), so that the cable cores (1) of the fixing element (3) are electrically conductively connected to the sliding contacts (10) of the contact module (7), wherein the insulation-displacement contacts (14) are received in the insulation-displacement contact receiving blocks (18) which have the contact openings for the module plug-in contacts (12).

2. Data cable connection module according to Claim 1, **characterized in that** the fixing element (3) is polygonal and has latching elements for a reversibly openable snap-action closure together with corresponding latching elements on the contact module (7) .

3. Data cable connection module according to either of the preceding claims, **characterized in that** one or more devices for centring and/or for correctly orienting the fixing element (3) during plug-connection of the contact module to the fixing element are provided on the fixing element (3) and on the contact module (7).

4. Data cable connection module according to one of the preceding claims, **characterized in that** the plug-in face (9) of the contact module (7) meets connection standards selected from ISO/EC 11801 and EN 50173.

5. Method for manufacturing a data cable connection module according to one of the preceding claims, **characterized by**:
- producing the fixing element, which is connected to a data cable, by:
• removing the cable sheath so as to expose the insulated cores of a data cable,
• inserting the insulated cores into core receiving blocks with insulation-displacement contact openings;
• inserting bent ends of insulation-displacement contacts into the insulation-displacement contact openings of the core receiving blocks so as to sever the core insulation and make contact with the electrical conductors;
• pushing insulation-displacement contact receptacles onto the free ends of the insulation-displacement contacts;
• providing a shielding star having outer shielding elements between/around the insulation-displacement contact receptacles;
• inserting the arrangement into a fixing element housing;
- producing a contact module by:
• presenting bent sliding contacts with connection ends and sliding-contact regions;
• inserting said sliding contacts into an insulation holder;
• connecting at least one printed circuit board to the connection ends of the sliding contacts;
• connecting module plug-in contacts to the at least one printed circuit board so as to establish an electrical connection between the sliding contacts and the module plug-in contacts by way of the at least one printed circuit board;
• inserting the module plug-in contacts into at least one terminal insulator block, and
• inserting the structure into a contact module housing.

6. Method according to Claim 5, **characterized in that** it is carried out at least partially by automatic machines.

## Revendications

1. Module de raccordement de câbles de données, comprenant :
- un élément de fixation (3), destiné à positionner et à fixer les brins (1) d'un câble multibrins, qui est monté sur une extrémité du câble, comprenant :
• des blocs de logement des brins (16), pourvus de guidages de brins (13) et d'orifices de raccordement pour des contacts autodénudants (14) curvilignes,
• des blocs de logement de contacts autodénudants (18), destinés à maintenir les contacts autodénudants (14) raccordés, pourvus d'orifices de contact, chaque fois un bloc de logement de contacts autodénudants (18) pour les contacts autodénudants se trouvant en contact avec les blocs de logement des brins (16) et
les blocs de logement des brins (16) comportant des guidages de contacts autodénudants, par lesquels, considérés sous un angle droit par rapport au trajet des brins, les contacts autodénudants (14) sont raccordés aux brins, par incision de l'isolation de brins,
• une étoile de blindage (5) métallique centrale, pourvue d'éléments de blindage extérieurs placés entre les / autour des blocs de logement de contacts autodénudants (18), qui blinde chaque fois deux brins par rapport à d'autres paires de brins et qui se trouve en liaison conductrice avec le boîtier d'élément de fixation (4) ;
• un boîtier d'élément de fixation (4) ; et
- un module de contact (7) interchangeable, susceptible d'être relié de manière amovible avec l'élément de fixation (3), pourvu d'un boîtier métallique de module de contact (8)
• un support d'isolation (32), placé dans le boîtier métallique de module de contact (8), destiné à recevoir des contacts glissants (10) curvilignes, pourvu d'extrémités de raccordement (6), destinées à être raccordées sur une carte de circuits imprimés (20) ;
• au moins une carte de circuits imprimés (20) entre des contacts glissants (10) et des contacts d'enfichage de module (12), laquelle relie des extrémités de contacts glissants (6) avec des contacts d'enfichage de module (12) pour l'élément de fixation (3),
• une configuration de fiches frontale (9), pour des connecteurs externes conformément aux exigences ; et
• une configuration de prises de raccords d'élément de fixation, pourvue de contacts d'enfichage de module (12), guidés dans au moins un bloc isolateur de terminaison (31)
- l'élément de fixation (3) et le module de contact (7) étant conçus de telle sorte, qu'en établissant une liaison électrique entre des contacts d'enfichage de module (12), ils soient susceptibles d'être amenés en engagement avec les contacts autodénudants (14), de telle sorte que les brins de câble (1) de l'élément de fixation (3) se trouvent en liaison conductrice d'électricité avec les contacts glissants (10) du module de contact (7),
les contacts autodénudants (14) étant réceptionnés dans les blocs de logement de contacts autodénudants (18), lesquels comportent les orifices de contact pour les contacts d'enfichage de module (12).

2. Module de raccordement de câbles de données selon la revendication 1,
**caractérisé en ce que**
l'élément de fixation (3) est polygonal et comporte des éléments d'enclenchement pour une fermeture à déclic à ouverture réversible, conjointement à des éléments d'enclenchement correspondants sur le module de contact (7).

3. Module de raccordement de câbles de données selon l'une quelconque des revendications précédentes,
**caractérisé en ce que**
sur l'élément de fixation (3) et sur le module de contact (7) sont prévus un ou plusieurs systèmes destinés à centrer et/ou à aligner correctement l'élément de fixation (3) pendant l'enfichage du module de contact sur l'élément de fixation.

4. Module de raccordement de câbles de données selon l'une quelconque des revendications précédentes,
**caractérisé en ce que**
la configuration de fiches (9) du module de contact (7) correspond à des normes de raccordement, sélectionnées parmi la norme ISO/EC 11801 et la norme EN 50173.

5. Procédé, destiné à confectionner un module de raccordement de câbles de données selon l'une quelconque des revendications précédentes,
**caractérisé par** :
- la fabrication de l'élément de fixation raccordé à un câble de données en :
• retirant la gaine de câble en dénudant les brins isolés d'un câble de données,
• introduisant des brins isolés dans des blocs de logement de brins pourvus d'orifices de contact autodénudant ;
• introduisant des extrémités curvilignes de contacts autodénudants dans les orifices de contact autodénudant des blocs de logement de brins, en sectionnant l'isolation des brins et en mettant en contact les conducteurs électriques ;
• emboîtant des logements de contacts autodénudants sur les extrémités libres des contacts autodénudants ;
• prévoyant une étoile de blindage pourvue d'éléments de blindage extérieurs entre les / autour des logements de contacts autodénudants ;
• introduisant l'ensemble dans un boîtier d'élément de fixation
- la fabrication d'un module de contact en :
• fournissant des contacts glissants curvilignes pourvus d'extrémités de raccordement et de zones de contacts glissants ;
• introduisant ces derniers dans un support d'isolation ;
• raccordant au moins une carte de circuits imprimés sur les extrémités de raccordement des contacts glissants ;
• raccordant des contacts d'enfichage de module sur l'au moins une carte de circuits imprimés en établissant une liaison électrique entre les contacts glissants et les contacts d'enfichage de module par l'au moins une carte de circuits imprimés ;
• introduisant les contacts d'enfichage de module dans au moins un bloc isolateur de terminaison et
• introduisant la structure dans un boîtier de module de contact.

6. Procédé selon la revendication 5,
**caractérisé en ce**
**qu'**il est réalisé au moins en partie par des automates.
